# FASCICULE DE BREVET EUROPEEN

(11) **EP 0 289 422 B1**
(45) Date de publication et mention de la délivrance du brevet: **23.01.1991**
(21) Numéro de dépôt: 88401034.9
(22) Date de dépôt: 28.04.1988
(51) Int. Cl.: H05H 1/42, B05B 7/22, B01F 5/04

(54) **Procédé et dispositif pour l'injection d'une matière sous forme fluide dans un écoulement gazeux chaud et appareil mettant en oeuvre ce procédé**
Verfahren und Vorrichtung zum Einspritzen eines flüssigen Stoffes in eine heisse Gasströmung und Gerät zur Durchführung dieses Verfahrens
Method and device for the injection of a fluid into a flow of hot gases, and apparatus for carrying out this method

(30) Priorité: 29.04.1987 FR 8706084
(43) Date de publication de la demande: 02.11.1988
(73) Titulaire: AEROSPATIALE Société Nationale Industrielle, 75781 Paris Cédex 16 (FR)
(72) Inventeur: Labrot, Maxime, F-33000 Bordeaux (FR); Valvy, Yves, F-33165 Issac (FR); Feuillerat, Jean, F-33000 Bordeaux (FR)
(74) Mandataire: Bonnetat, Christian

(56) Documents cités:
- EP-A- 0 134 168
- FR-A- 2 001 694

## Description

La présente invention concerne un procédé et un dispositif pour l'injection d'au moins un courant d'une matière sous forme fluide dans en écoulement gazeux chaud constitué par un jet de plasma. Elle concerne également un appareil permettant de mettre en oeuvre ce procédé et d'effectuer toutes sortes d'operations et de réactions au moyen d'un tel écoulement gazeux chaud.

On sait que se sont développées, ces dernières années, des techniques de réactions chimiques et d'opérations diverses (fusion, recristallisation, pyrolyse, etc....), parfois appelées globalement chimie en plasma, mettant en oeuvre un gaz ou des matières finement divisées, telles que poudres et liquides éventuellement propulsées par un gaz, et un jet de plasma. Selon ces techniques, on injecte de telles matières, généralement appelées réactifs, dans l'écoulement chaud constitué par le jet de plasma.

Il est particulièrement important, pour la qualité des résultats obtenus, que l'injection des réactifs permette une répartition homogène et une dissolution parfaite de ceux-ci dans ledit écoulement. Or, on sait qu'un jet de plasma présente une viscosité élevée, de sorte que l'injection des réactifs est un problème délicat à résoudre, puisque les particules de ces réactifs rebondissent sur le jet de plasma. Il en est particulièrement ainsi lorsqu'il s'agit de faire pénétrer des gouttelettes de liquide ou des particules (dont la taille varie de quelques microns à 1000 microns) dans un jet de plasma dont la température et la pression sont respectivement de l'ordre de 2000°C à 10.000°C et de 1 à 20 bar.

On a déjà proposé différentes méthodes pour l'injection de réactifs dans un jet de plasma. Ces méthodes font généralement intervenir l'injection des réactifs, soit en amont ou au niveau du générateur de plasma, soit en aval de celui-ci.

Dans le premier cas, on évite un certain nombre de difficultés, et notamment celle du mélange de réactifs froids et du jet de plasma chaud due à la viscosité importante de celui-ci. En revanche, puisque les réactifs doivent traverser le générateur de plasma, cette méthode ne peut être mise en oeuvre avec des réactifs qui risquent de réagir soit avec les électrodes, soit avec les parois du générateur. De plus, elle ne peut être utilisée qu'avec les générateurs de plasma dont la structure se prête à une telle injection.

Dans le cas d'une injection en aval du générateur, on opère de différentes manières. On peut réaliser un litfluidisé, dans lequel des particules de réactifs se trouvent en suspension dans des réservoirs annexes et entraîner ces particules vers l'écoulement chaud. On se heurte alors aux difficultés mentionnées ci-dessus, dues à la viscosité de ce dernier. On peut également faire tomber les particules par gravité dans l'écoulement chaud. Cependant, là encore, on se heurte au fait que le réactif se mélange peu à l'écoulement chaud, une partie importante des particules des réactifs ayant tendance à rebondir sur celui-ci.

Pour améliorer le rendement d'une telle injection en aval du générateur de plasma et permettre une bonne homogénéité et une dissolution satisfaisante des réactifs dans un écoulement gazeux chaud, le brevet EP-B-0 134 168 (US-A-4 616 779) décrit un procédé pour l'injection d'au moins un courant d'une matière finement divisée dans un écoulement gazeux chaud constitué par un jet de plasma, selon lequel on interpose sur le trajet dudit écoulement gazeux chaud un écran percé d'une pluralité d'orifices spatialement répartis autour de l'axe dudit écoulement gazeux chaud, de façon à fractionner celui-ci en une pluralitéd'écoulements élémentaires présentant au moins approximativement la même direction générale, et on amène ledit courant de matière finement divisée à au moins une buse au moins partiellement entourée par lesdits orifices, afin de créer au moins un courant de matière finement divisée, de direction au moins approximativement semblable à celle desdits écoulements gazeux chauds élémentaires et entouré par au moins certains de ceux-ci.

On réalise ainsi une injection au moins approximativement coaxiale du courant de matière finement divisée dans l'écoulement gazeux chaud, de sorte que l'on favorise les conditions de transfert entre le jet chaud et le réactif, ainsi que l'homogénéisation du mélange, tout en permettant l'entraînement, et donc la réaction, de toutes les particules de réactif par l'écoulement chaud.

La présente invention a pour objet de perfectionner le procédé du brevet rappelé ci-dessus, afin d'en améliorer encore les performances.

A cette fin, selon l'invention, le procédé pour l'injection d'au moins un courant d'une matière fluide dans un écoulement gazeux chaud constitué par un jet de plasma, selon lequel on interpose sur le trajet dudit écoulement gazeux chaud un dispositif de mise en forme de cet écoulement gazeux chaud et on amène ladite matièrefluide à au moins une buse, créant un courant de matière fluide dont la direction est au moins approximativement semblable à la direction générale dudit écoulement gazeux chaud mis en forme pour ledit dispositif, est remarquable en ce que l'on communique audit écoulement gazeux chaud la forme d'une enveloppe de révolution et en ce qu'on dispose ladite buse d'injection coaxialement à l'axe de ladite enveloppe de révolution.

Ainsi, selon l'invention, on injecte ladite matière fluide à l'intérieur de l'écoulement gazeux chaud et, par suite de la viscosité élevée de celui-ci, les particules de ladite matière ne peuvent s'échapper et restent prisonnières du plasma, auquel elles finissent par se mêler intimement. On transforme donc en avantage l'inconvénient rencontré dans les techniques antérieures et dû à la viscosité du plasma.

On remarquera que, dans le brevet EP-B-0 134 168 (US-A-4 616 779), écoulements élémentaires de plasma entourent partiellement la buse de sortie des particules de la matière finement divisée, de sorte que l'on bénéficie déjà, dans une certaine mesure, de l'effet de piégeage des particules de matière finement divisée par le plasma. Cependant, dans ce cas, des espaces libres subsistent entre deux écoulements élémentaires péri- phériquement consécutifs, de sorte que des particules peuvent s'échapper par ces espaces et sortir du plasma. Selon l'invention, il n'existe aucun passage pour les particules de l'intérieur vers l'extérieur du plasma et il en résulte que les performances du procédé du brevet EP-B-0 134 168 (US-A-4 616 779) sont encore améliorées.

Dans une première forme de mise en oeuvre de la présente invention, ladite enveloppe de révolution de plasma est au moins sensiblement cylindrique. Dans ce cas, le mélange intime du plasma et de la matière fluide se produit en aval du dispositif de mise en forme, à une distance égale à plusieurs fois, par exemple vingt, le diamètre de l'écoulement gazeux chaud.

Pour accélérer l'incorporation des particules de matière fluide au plasma, il est avantageux que, dans une seconde forme de mise en oeuvre, ladite enveloppe de révolution soit au moins sensiblement conique. Ainsi, lesdites particules sont emprisonnées dans le cone de plasma et sont forcées de se mêler à celui-ci.

La matière fluide peut sortir de la buse sous la forme d'un courant à section circulaire homogène. Toutefois, il peut être préférable que, tout comme l'écoulement gazeux chaud, le courant de matière fluide sortant de la buse présente une section annulaire.

Il peut être également avantageux que l'écoulement gazeux chaud en forme d'enveloppe de révolution et/ou le courant de matière fluide soient mis en turbulence immédiatement en aval dudit dispositif de mise en forme. Dans ce cas, il est souvent préférable que ce soit le courant de matière fluide et, alors, ladite buse comporte des aubes, chicanes, rebords ou moyens analogues pour engendrer des vortex dans ledit courant de matière fluide.

Le courant de matière fluide est le plus souvent injecté du côté aval dudit écoulement gazeux chaud, c'est-à-dire directement à l'intérieur de ladite enveloppe. Cependant, il peut également être injecté du côté amont, de sorte que la matière fluide traverse ledit dispositif de mise en forme avec ledit écoulement gazeux chaud, auquel elle commence à se mêler dans ledit dispositif.

Il est également possible d'injecter la matière fluide vers l'amont et vers l'aval de l'écoulement gazeux chaud. Cette variante est particulièrement intéressante lorsque deux matières fluides différentes doivent être utilisées.

Pour permettre la mise en oeuvre aisée de ce procédé, on prévoit, selon l'invention, un dispositif de mise en forme ou d'injection constitué par un corps périphérique et par un corps central délimitant entre eux un canal de révolution pour l'écoulement gazeux chaud, ledit corps central étant pourvu d'au moins une buse pour la matière fluide, dont l'axe est coaxial à l'axe de révolution dudit canal. Ledit corps central peut être maintenu solidaire du corps périphérique par au moins un bras traversant ledit canal de révolution et la longueur dudit canal, en aval dudit bras, est au moins égale à une fois le diamètre de l'écoulement gazeux en amont dudit dispositif. Ainsi, la longueur dudit canal est suffisante pour que les perturbations d'écoulement liées à la présence dudit bras dans ledit canal soient éliminées à la sortie dudit dispositif.

Il est avantageux que la (ou les) buse(s) dudit corps central soi(en)t alimentée(s) en matière fluide par un conduit traversant un tel bras.

De préférence, ledit dispositif est pourvu d'un circuit de circulation pour un fluide de refroidissement et ce circuit comporte des conduits traversant ledit bras, afin de permettre le refroidissement du corps central.

Le dispositif d'injection selon l'invention peut être fabriqué par fonderie (avec noyau céramique) non poreuse. Il peut être réalisé en cuivre ou en acier inoxydable, par exemple.

Afin d'éviter des contraintes, la section annulaire du canal de révolution présente une aire au moins égale à celle de la section de l'écoulement gazeux chaud incident.

Le dispositif selon l'invention peut ainsi être raccordé à une torche à plasma dont la puissance est de l'ordre de 2,5 MW thermique et être utilisé pour injecter jusqu'à une tonne/heure de matière pulvérulente.

Ainsi, selon l'invention, un appareil de réaction et/ou de traitement d'au moins une matière sous forme fluide dans un écoulement gazeux chaud, tel qu'un jet de plasma, comportant un générateur dudit écoulement gazeux chaud et des moyens d'alimentation de ladite matière fluide est remarquable en ce qu'il comporte un dispositif interposé sur le trajet dudit écoulement gazeux chaud et constitué par un corps périphérique et par un corps central délimitant entre eux un canal de révolution, ledit corps central étant pourvu d'au moins une buse dont l'axe est coaxial à l'axe de révolution dudit canal.

Les figures du dessin annexé feront bien comprendre comment l'invention peut être réalisée. Sur ces figures, des références identiques désignent des éléments semblables.
Les figures 1 à 3 illustrent schématiquement trois formes de mise en oeuvre différentes de la présente invention.
La figure 4 montre, en coupe axiale, un mode de réalisation du dispositif conforme à la présente invention, la moitié inférieure de cette coupe, en trait mixte, n'étant que schématique.
La figure 5 est une section selon la ligne V-V de la figure 4.
Les figures 6 et 7 montrent deux variantes du dispositif de la figure 4.

Le dispositif selon l'invention, représenté schématiquement sur les figures 1 à 3, comporte un générateur de plasma symbolisé par un rectangle 1 en trait mixte et émettant un jet de plasma 2 d'axe X-X de section uniforme. Sur le trajet du jet de plasma 2, qui se déplace dans le sens de la flèche F2, est interposé un dispositif d'injection 3 alimenté en une matière 4 sous forme fluide, par des moyens d'amenée 5. Cette alimentation est illustrée par la flèche F4. Dans le dispositif de la figure 1, le dispositif d'injection 3 transforme le jet de plasma 2 de section uniforme en un jet 6 (flèche F6) ayant la forme d'une enveloppe cylindrique coaxiale à l'axe X-X, c'est-à-dire que la section du jet de plasma 2 en aval du dispositif d'injection 3 présente une section annulaire. De plus, le dispositif d'injection 3 émet un jet 7 (flèches F7) de matière fluide 4, à l'intérieur de ladite enveloppe de plasma 6 et coaxialement à celle-ci. En aval du dispositif d'injection 3, par exemple à une distance L de celui-ci égale à plusieurs fois le diamètre D du jet de plasma 2, on obtient un jet homogène 8 (flèche F8) résultant de la combinaison, de l'interaction et/ou de la réaction du jet de plasma 2 et de la matière fluide 4, grâce au mélange intime de l'enveloppe de plasma 6 et du jet coaxial 7.

Dans la forme de mise en oeuvre schématique illustrée par la figure 2, on retrouve le générateur de plasma 1, le jet de plasma 2, le dispositif d'injection 3, les moyens d'amenée 5 de la matière fluide 4 et le jet 7 de celle-ci. Dans ce cas, l'enveloppe de plasma 9 (flèche F9), qui est formée par le dispositif d'injection 3 et coaxialement à laquelle est injecté le jet 7, n'est plus cylindrique comme l'enveloppe 6 de la figure 1, mais conique et convergente vers l'axe X-X. Le mélange de l'enveloppe de plasma 9 et du jet 7 de matière fluide crée, en aval du dispositif 3 et à quelque distance de celui-ci, un jet homogène 10 de plasma et de matière 4.

Dans les formes de mise en oeuvre des figures 1 et 2, le jet 7 de matière fluide 4 (flèche F7) est dirigé dans le même sens que les jets de plasma 2, 6 et 9, c'est-à-dire vers les jets homogènes résultants 8 et 10 et donc vers l'aval. En revanche, dans la mise en oeuvre de la figure 3, le jet 11 de matière fluide 4 (flèche F11) est dirigé en sens opposé au jet de plasma 2, c'est-à-dire à contre courant vers l'amont dudit jet de plasma 2. Dans ce cas, la matière 4 provenant du jet 11 traverse le dispositif d'injection 3 et est transportée vers l'aval par l'enveloppe de plasma 6 (ou 9).

Bien entendu, bien que cela ne soit pas représenté sur les figures, dans un dispositif selon l'invention on peut prévoir un jet 7 de matière fluide dirigé vers l'aval et un jet 11 de matière fluide dirigé vers l'amont. Dans ce cas, les matières des jets 7 et 11 peuvent être différentes.

Les figures 4 et 5 montrent un mode de réalisation du dispositif d'injection 3. Celui-ci comporte un corps périphérique 12 et un corps central 13, délimitant entre eux un canal 14 de révolution, ledit corps central 13 étant solidaire du corps périphérique 12 par l'intermédiaire d'au moins un bras 15 obturant partiellement le canal de révolution 14.

Le corps périphérique 12 est fixé à la sortie du générateur de plasma 1 et le corps central 13 et le bras 15 sont aérodynamiquement profilés. Le jet de plasma 2 sortant du générateur 1 (flèches F2) pénètre dans le dispositif coaxial 3 et est mis sous la forme d'une enveloppe conique par passage dans le canal annulaire 14, en contournant le corps central 13, qui forme obstacle et qui a par exemple la forme d'un bulbe. Le jet 9 en forme d'enveloppe conique (flèches F9) sort du dispositif 1 par l'intermédiaire de la buse annulaire 16. Le corps central 13 comporte un passage annulaire central 17 se terminant par une buse annulaire 18, coaxiale à la buse annulaire 16, mais plus petite que celle-ci. Par un conduit 19, passant à travers le bras 16, le passage annulaire aval 17 et la buse 18 sont alimentés en matière fluide 4 à partir des moyens d'alimentation 5.

Par ailleurs, des circuits de circulation de fluide de refroidissement sont prévus dans lesdits corps périphérique 12 et aval 13. Ces circuits sont en liaison l'un avec l'autre par des conduits 20 traversant le bras 15 et sont reliés avec l'extérieur par des canalisations d'amenée 21 et une canalisation de retour 22.

Le dispositif 3 des figures 4 et 5 correspond à celui de la figure 2 dans lequel la buse 18 émettant le jet 7 est dirigée vers l'aval du jet de plasma. En revanche, la figure 6 montre schématiquement un dispositif 3 adapté au mode de mise en oeuvre de la figure 3, dans lequel le jet 11 de matière fluide (flèches F11 ) est dirigé vers l'amont du plasma.

Sur la figure 7, on a représenté schématiquement un dispositif 3 pour l'injection d'un courant 7 (flèches F7) de matière fluide vers l'aval et d'un courant 11 (flèche F11) de matière fluide vers l'amont. On y a supposé que le corps central 13 était relié au corps périphérique 12 par deux bras 15 et 23 et que les deux courants 7 et 11 provenaient de deux sources différentes, à travers des passages 19 et 24, traversant respectivement les bras 15 et 23.

Comme on peut le voir sur la figure 4, des aubes 25 ou des becquets 26 peuvent être prévus dans le canal 17, au voisinage de la buse 18, pour créer des turbulences dans le jet 7 de matière fluide, destinées à faciliter encore plus le mélange des particules dudit jet au plasma en forme d'enveloppe.

De plus, à des fins d'homogénéisation parfaite de l'écoulement gazeux additionné de matière fluide, la longueur 1 du canal de révolution 14 en aval du bras 15 est au moins égale à une fois le diamètre D du jet 2.

## Revendications

1. Procédé pour l'injection d'au moins un courant d'une matière fluide (4) dans un écoulement gazeux chaud (2) constitué par un jet de plasma, selon lequel on interpose sur le trajet dudit écoulement gazeux chaud un dispositif (3) de mise en forme de cet écoulement gazeux chaud et on amène ledit courant de matière fluide à au moins une buse (18) créant un courant (7) de matière fluide, dont la direction est au moins approximativement semblable à la direction générale dudit écoulement gazeux chaud mis en forme par ledit dispositif (3), caractérisé en ce que l'on communique audit écoulement gazeux chaud (2) la forme d'une enveloppe de révolution (6; 9) et en ce qu'on dispose ladite buse (18) d'injection coaxialement à l'axe (X-X) de ladite enveloppe de révolution.

2. Procédé selon la revendication 1, caractérisé en ce que ladite enveloppe de révolution (6) est au moins sensiblement cylindrique.

3. Procédé selon la revendication 1, caractérisé en ce que ladite enveloppe de révolution (9) est au moins sensiblement conique.

4. Procédé selon l'une des revendications 1 à 3, caractérisé en ce que le courant (7) de matière fluide sortant de ladite buse présente une section circulaire homogène.

5. Procédé selon l'une des revendications 1 à 3, caractérisé en ce que le courant (7) de matière fluide sortant de ladite buse présente une section annulaire.

6. Procédé selon l'une des revendications 1 à 5, caractérisé en ce que ledit courant (7) de matière fluide est mis en turbulence.

7. Procédé selon l'une des revendications 1 à 6, caractérisé en ce que le courant (7) de matière fluide est injecté du côté aval dudit écoulement gazeux chaud.

8. Procédé selon l'une des revendications 1 à 6, caractérisé en ce que le courant (11) de matière fluide est injecté du côté amont dudit écoulement gazeux chaud.

9. Procédé selon les revendications 7 et 8, caractérisé en ce qu'un premier courant (7) de matière fluide est injecté du côté aval dudit écoulement gazeux chaud, tandis qu'un second courant (11) de matière fluide est injecté du côté amont dudit écoulement gazeux chaud.

10. Dispositif d'injection d'au moins un courant d'une matière fluide (4) dans un écoulement gazeux chaud (2) constitué par un jet de plasma, ledit dispositif étant destiné à la mise en oeuvre du procédé spécifié sous l'une quelconque des revendications 1 à 9, caractérisé en ce qu'il est constitué par un corps périphérique (12) et par un corps central (13) délimitant entre eux un canal de révolution (14) pour l'écoulement gazeux chaud, ledit corps central étant pourvu d'au moins une buse (18) pour la matière fluide, dont l'axe est coaxial à l'axe de révolution dudit canal (14).

11. Dispositif selon la revendication 10, caractérisé en ce que le corps central (13) est maintenu solidaire du corps périphérique par au moins un bras (15) traversant ledit canal de révolution (14) et en ce que la longueur dudit canal, en aval dudit bras, est au moins égale à une fois le diamètre de l'écoulement gazeux en amont dudit dispositif.

12. Dispositif selon la revendication 11, caractérisé en ce que chaque buse dudit corps central est alimentée en matière fluide par un conduit (19, 24) traversant ledit bras.

13. Dispositif selon la revendication 11, caractérisé en ce qu'il comporte un circuit de circulation pour un fluide de refroidissement comportant des conduits (10, 20) traversant ledit bras (15).

14. Appareil de réaction et/ou de traitement d'au moins une matière fluide (4) dans un écoulement gazeux chaud (2) constitué par un jet de plasma, comportant un générateur (1) dudit écoulement gazeux chaud et des moyens d'alimentation (5) de ladite matière fluide, caractérisé en ce qu'il comporte un dispositif (3) interposé sur le trajet dudit écoulement gazeux chaud et constitué par un corps périphérique (12) et par un corps central (13) délimitant entre eux un canal de révolution (14) pour l'écoulement gazeux chaud, ledit corps central (13) étant pourvu d'au moins une buse (18) pour la matière fluide, dont l'axe est coaxial à l'axe de révolution dudit canal (14).

## Patentansprüche

1. Verfahren zum Einspritzen zumindest eines Stromes eines flüssigen Stoffes (4) in eine aus einem Plasmastrahl bestehende heiße Gasströmung (2), wobeinach dem Verfahren auf der Bahn der heißen Gasströmung eine Vorrichtung (3) der Formgestaltung dieser heißen Gasströmung zwischengeschaltet und der Strom des flüssigen Stoffes zumindest einer Düse zugeführt wird, die einen Strom (7) des flüsigen Stoffes erzeugt, dessen Richtung zumindest annähernd ähnlich ist der allgemeinen Richtung der von der Vorrichtung (3) formgestalteten heißen Gasströmung, dadurch gekennzeichnet, daß der heißen Gasströmung (2) die Form einer Umlaufs- oder Drehungsumhüllung (6; 9) verliehen wird und daß die Einspritzdüse (18) koaxial zur Achse (X-X) der Umlaufs- oder Drehungsumhüllung angeordnet ist.

2. Verfahren nach Anspruch 1, dadurch gekennzeichnet, daß die Umlaufs- oder Drehungsumhüllung (6) zumindest allgemein zylinderförmig ist.

3. Verfahren nach Anspruch 1, dadurch gekennzeichnet, daß die Umlaufs- oder Drehungsumhüllung zumindest allgemein konisch ist.

4. Verfahren nach einem der vorhergehenden Ansprüch 1 bis 3, dadurch gekennzeichnet, daß der aus der Düse austretenden Strom (7) des flüssigen Stoffes einen homogenen kreisförmigen Querschnitt aufweist.

5. Verfahren nach einem der vorhergehenden Ansprüche 1 bis 3, dadurch gekennzeichnet, daß der aus der Düse austretende Strom (7) des flüssigen Stoffes einen ringförmigen Querschnitt aufweist.

6. Verfahren nach einem der vorhergehenden Ansprüche 1 bis 5, dadurch gekennzeichnet, daß der Strom (7) des flüssigen Stoffes verwirbelt wird.

7. Verfahren nach einem der vorhergehenden Ansprüche 1 bis 6, dadurch gekennzeichnet, daß der Strom (7) des flüssigen Stoffes unterstromseitig von der heißen Gasströmung eingespritzt wird.

8. Verfahren nach einem der vorhergehenden Ansprüche 1 bis 6, dadurch gekennzeichnet, daß der Strom (7) des flüssigen Stoffes oberstromseitig von der heißen Gasströmung eingespritzt wird.

9. Verfahren nach den vorhergehenden Ansprüche 7 und 8, dadurch gekennzeichnet, daß ein erster Strom (7) des flüssigen Stoffes unterstromseitig von der heißen Gasströmung und demgegenüber ein zweiter Strom (11) des flüssigen Stoffes oberstromseitig von der heißen Gasströmung eingespritzt wird.

10. Vorrichtung zum Einspritzen zumindest eines Stromes eines flüssignen Stoffes (4) in eine aus einem heißen Plasmastrahl bestehende heiße Gasströmung und zum Durchführen des in den Ansprüchen 1 bis 9 im einzelnen bezeichneten Verfahrens, dadurch gekennzeichnet, daß sie einen peripheren Körper (12) und einen zentralen Körper (13) aufweist, zwischen denen ein Umlaufs- oder Drehungskanal (14) für die heiße Gasströmung abgegrenzt ist, wobei der zentrale Körper mit zumindest einer Düse (18) für den flüssigen Stoff versehen ist, deren Achse koaxial zur Umlaufs- oder Drehungsachse des Kanals (14) liegt.

11. Vorrichtung nach Anspruch 10, dadurch gekennzeichnet, daß der zentrale Körper (13) von zumindest einem den Umlauf- oder Drehungskanal (14) durchquerenden Arm (15) mit dem peripheren Körper verbunden gehalten wird und daß die Länge des Kanals unterstomig vom Arm zumindest gleich ist ein Mal dem Durchmesser der Gasströmung oberstromig von der Vorrichtung.

12. Vorrichtung nach Anspruch 11, dadurch gekennzeichnet, daß jede Düse des zentralen Körpers von einer den Arm durchquerenden Leitung (19, 24) mit dem flüssigen Stoff gespeist wird.

13. Vorrichtung nach Anspruch 11, dadurch gekennzeichnet, daß sie einen Umlaufkreis für eine Kühlfüssigkeit aufweist, der den Arm (15) durchquerenden Leitungen (10, 20) besitzt.

14. Reaktions- und Behandlungsvorrichtung zumindest eines flüssigen Stoffes (4) in einer aus einem Plasmastrahl bestehenden heißen Gaströmung (2) und bestehend aus einem Erzeuger (1) der heißen Gasströmung und Versorgungseinrichtungen (5) des flüssigen Stoffes, dadurch gekennzeichnet, daß sie eine Vorrichtung (3) aufweist, die auf der Bahn der heißen Gasströmung zwischengeschaltet ist und einen peripheren Körper (12) und einen zentralen Körper (13) aufweist, zwischen denen ein Umlaufs-oder Drehungskanal (14) für die heiße Gasströmung abgegrenzt ist, wobei der zentrale Körper (13) mit zumindest einer Düse (18) für den flüssigen Stoff versehen ist, deren Achse koaxial zur Umlaufs- oder Drehungsachse des Kanals (14) liegt.

## Claims

1. Process for injecting at least one stream of a fluid matter (4) into a hot gaseous flow (2), consisting of a plasma jet, whereby there is interposed on the path of said hot gaseous flow a device (3) for shaping this hot gaseous flow and said stream of fluid matter is conducted to at least one nozzle (18) creating a stream (7) of fluid matter, the direction of which is at least substantially similar to the general direction of said hot gaseous flow shaped by said device (3), characterized in that it comprises the steps of:
communicating to said hot gaseous flow (2) the shape of an envelope of revolution (6; 9), and
disposing said injection nozzle (18) coaxially to the axis (X-X) of said envelope of revolution.

2. Process according to claim 1, characterized in that said envelope of revolution (6) is at least substantially cylindrical.

3. Process according to claim 1, characterized in that said envelope of revolution (9) is at least substantially conical.

4. Process according to one of claims 1 to 3, characterized in that the stream (7) of fluid matter emerging from said nozzle presents a homogeneous circular section.

5. Process according to one of claims 1 to 3, characterized in that the stream (7) of fluid matter emerging from said nozzle presents an annular section.

6. Process according to one of claims 1 to 5, characterized in that said stream (7) of fluid matter is placed in turbulence.

7. Process according to one of claims 1 to 6, characterized in that the stream (7) of fluid matter is injected on the downstream side of said hot gaseous flow.

8. Process according to one of claims 1 to 6, characterized in that the stream (11) of fluid matter is injected on the upstream side of said hot gaseous flow.

9. Process according to claims 7 and 8, characterized in that a first stream (7) of fluid matter is injected on the downstream side of said hot gaseous flow, whilst a second stream (11) of fluid matter is injected on the upstream side of said hot gaseous flow.

10. Device for injecting at least one stream of a fluid matter (4) into a hot gaseous flow (2) consisting of a plasma jet, said device being intended for carrying out the process according to any one of claims 1 to 9, characterized in that it is constituted by a peripheral body (12) and by a central body (13) defining therebetween a channel of revolution (14) for the hot gaseous flow, said central body being provided with at least one nozzle (18) for the fluid matter, the axis of which is coaxial to the revolution axis of said channel (14).

11. Device according to claim 10, characterized in that the central body (13) is maintained fast with the peripheral body by at least one arm (15) traversing said channel of revolution (14), and in that the length of said channel, downstream of said arm, is at least equal to once the diameter of the gaseous flow upstream of said device.

12. Device according to claim 11, characterized in that each nozzle of said central body is supplied with fluid matter via a conduit (19, 24) traversing said arm.

13. Device according to claim 11, characterized in that it comprises a circuit for circulation of a cooling fluid comprising conduits (10, 20) traversing said arm (15).

14. Apparatus for reaction and/or treatment of at least one fluid matter (4) in a hot gaseous flow (2) consisting of a plasma jet, comprising a generator (1) of said hot gaseous flow and means (5) for supplying said fluid matter, characterized in that it comprises a device (3) interposed on the path of said hot gaseous flow and constituted by a peripheral body (12) and by a central body (13) defining therebetween a channel of revolution (14) for the hot gaseous flow, said central body (13) being provided with at least one nozzle (18) for the fluid matter the axis of which is coaxial to the axis of revolution of said channel (14).
